# EUROPÄISCHE PATENTSCHRIFT

(11) **EP 1 427 898 B1**
(45) Veröffentlichungstag und Bekanntmachung des Hinweises auf die Patenterteilung: **13.12.2006**
(21) Anmeldenummer: 02772192.7
(22) Anmeldetag: 23.08.2002
(51) Int. Cl.: E04C 2/292

(54) **GEBÄUDEELEMENT**
BUILDING ELEMENT
ELEMENT DE CONSTRUCTION

(30) Priorität: 22.09.2001 DE 10146755
(43) Veröffentlichungstag der Anmeldung: 16.06.2004
(73) Patentinhaber: Deutsche Rockwool Mineralwoll GmbH & Co. OHG, 45966 Gladbeck (DE)
(72) Erfinder: NOWACK, Peter, 45879 Gelsenkirchen (DE)
(74) Vertreter: Wanischeck-Bergmann, Axel
(86) Internationale Anmeldenummer: PCT/EP2002/009413
(87) Internationale Veröffentlichungsnummer: WO 2003/029576

(56) Entgegenhaltungen:
- WO-A-99/45218
- DE-A- 3 824 842
- GB-A- 1 552 411

## Beschreibung

Die Erfindung betrifft ein Gebäudeelement für die Erstellung von Innenwänden, Aussenwände und/oder Decken bzw. Dächern, vorzugsweise flachen oder gering geneigten Dächern eines Gebäudes, bestehend aus einer einen Dämmkern bildenden Dämmschicht aus mit einem Bindemittel gebundenen Mineralfasern, insbesondere mit einem Kunstharz gebundenen Steinwolle- und/oder Glaswollefasern, und zumindest einer vorzugsweise metallischen Deckschicht, die auf einer großen Oberfläche der Dämmschicht angeordnet ist, wobei zwischen der Deckschicht und der Dämmschicht eine Schicht eines Klebers angeordnet ist, der die Deckschicht mit der Dämmschicht verklebt.

Derartige Gebäudeelemente sind aus dem Stand der Technik bekannt und werden auch als Sandwichelemente bezeichnet. Sandwichelemente mit metallischen Deckschichten und einem nichtbrennbaren Dämmkern, beispielsweise aus Steinwolle, sind heute in einer Vielzahl von Varianten im Markt bekannt.

Es sind aber auch andere Sandwichelemente mit Deckschichten aus GFK (glasfaserverstärktem Kunststoff), Holzwerkstoffen, Glas usw. bekannt, bei denen die Deckschicht mit Polyurethan-Klebstoffen auf die Dämmschicht aufgeklebt werden. Aufgrund der in der Regel eingesetzten Polyurethan-Klebstoffe, die den Dämmkern mit den Deckschichten verbinden, können diese Sandwichelemente nicht in die Baustoffklasse A (nichtbrennbar) eingestuft werden, so dass sie nur die Anforderungen der Baustoffklasse B1 (schwer entflammbar) erfüllen.

Derartige Sandwichelemente werden auch mit einem Dämmkern aus Polyurethan (PUR) ausgebildet, die ebenfalls in die Baustoffklasse B1 eingestuft sind, so dass es für Anwender dieser Gebäudeelemente nicht ohne weiteres erkennbar ist, welche Vorteile Gebäudeelemente mit einem Dämmkern aus Faserdämmstoffen haben. So sind Sandwichelemente mit einem Dämmkern aus Polyurethan im Gegensatz zu Sandwichelementen mit einem Kern aus Faserdämmstoffen nicht für klassifizierte Brandschutzlösungen F30 - F120 geeignet. Prüfungen der Sandwichelemente mit Dämmkernen aus Mineralfasern, insbesondere aus Steinwolle wurden inzwischen mehrfach bis zur Brandschutzklasse F120 bestanden.

Zur Erlangung der Baustoffklasse A sind nach DIN 4102 Teil 1 sowohl der genormte Brandschachttest als auch der genormte Ofentest oder die Bestimmung des unteren Brennwertes des Bauproduktes zu bestehen. Zusätzlich wird das Bauprodukt noch auf sein Rauchfreisetzungsverhalten überprüft.

Organische Kleber auf Polyurethanbasis haben sich zur Herstellung von Sandwichelementen mit einem Dämmkern aus Mineralwolle und Deckschichten aus Blechtafeln als geeignet erwiesen. Die eingesetzten Ein- bzw. ZweikomponentenKleber auf organischer Basis sichern den erforderlichen Verbund zwischen dem Dämmkern und den Deckschichten. Neben den Mineralfasern kommen als Dämmmaterial für den Dämmkern geblähte mineralische Vormaterialien, beispielsweise Perlite zum Einsatz. Auch Baustoffplatten auf Basis Gips und Zement werden gelegentlich zum Schutz eines nicht temperaturbeständigen Dämmkerns zwischen der Deckschicht und dem Dämmkern eingebaut.

Die voranstehend dargestellten Sandwichelemente haben sich für die Verwendung in lotrechter Ausrichtung bewährt. Bei Deckenkonstruktionen oder geneigten Aufbauten ist aber bei derartigen Sandwichelementen zu erkennen, dass sich im Brandversuch die dem Brandherd zugewandte Deckschicht schon nach kurzer Zeit vom Dämmkern löst. Der Grund hierfür liegt darin, dass die fehlende Temperaturbeständigkeit des organischen Klebers dazu führt, dass bereits ab einer Temperatur von 100 bis 150°C dieser Kleber weich wird und bei höheren Temperaturen verbrennt, so dass der Verbund zwischen dem Dämmkern und der Deckschicht aufgelöst wird und sich die Deckschicht derart verformen kann, dass sich eine brandsichere Verbindung zwischen den einzelnen Sandwichelementen, die beispielsweise eine Deckenfläche bilden, nicht mehr gegeben ist. Hieraus resultiert ein erhöhter Temperaturdurchschlag insbesondere im Fugenbereich.

Es wurden daher anstelle von organischen Klebern anorganische Kleber eingesetzt, die auch Temperaturen von über 1000°C ausgesetzt werden können. Diese Kleber verbessern zwar die Langzeitfestigkeit bei Brandschutzelementen in horizontalen oder geneigten Konstruktionen, sind aber aufgrund der langen Aushärtungszeit und der beigemengten Wassermengen im Bereich der hier beschriebenen Gebäudeelemente nur bedingt einsetzbar, da sie eine kontinuierliche Fertigung, beispielsweise in einer Durchlauf-Doppelbandanlage nur bedingt ermöglichen. Bei einer rationalen kontinuierlichen Fertigung steht nämlich im Vordergrund, dass die fertiggestellten Gebäudeelemente möglichst unmittelbar nach dem Zusammenfügen ihrer Komponenten, somit des Dämmkerns und der Deckschichten handhabbar sind. Dieser schnellen Handhabbarkeit stehen die langen Aushärtungszeiten der beispielsweise auf Wasserglasbasis basierenden anorganischen Kleber entgegen. Auch Kleber auf Gips- oder Zementbasis stellen keine Altemative hierzu dar, da auch hier lange Aushärtungszeiten des Klebers in Kauf genommen werden müssen.

Werden derart verklebte Gebäudeelemente zu früh angehoben, besteht die nicht unerhebliche Gefahr, dass sich einige oder eine Vielzahl von Klebepunkten lösen, die die Endfestigkeit derartiger Gebäudeelemente nachteilig beeinflussen.

Der Erfindung liegt daher die **Aufgabe** zugrunde, ein gattungsgemäßes Gebäudeelement derart weiterzuentwickeln, dass eine schnelle Handhabung der fertiggestellten Gebäudeelemente am Ende einer kontinuierlichen Fertigung bei gleichzeitig hohem Brandschutz möglich ist, so dass die Gebäudeelemente auch im Dachbereich mit größeren Neigungswinkeln eingesetzt werden können.

Die **Lösung** dieser Aufgabenstellung sieht bei einem gattungsgemäßen Gebäudeelement vor, dass die Schicht aus einem ersten schnell abbindenden Kleber und einem zweiten, bei direkter Brandeinwirkung mit Temperaturen bis über 1.000° C wirksamen Kleber besteht, die in voneinander getrennten Bereichen der Schicht angeordnet sind.

Die Verbindung zwischen dem Dämmkern und der Deckschicht wird somit sowohl mit einem die schnelle Verbindung, nämlich Verklebung des Dämmkerns mit der Deckschicht erzielenden organischen Kleber, als auch einem einen hohen Brandschutz gewährleistenden anorganischen Kleber erzielt, wobei die langsame Aushärtung des anorganischen Klebers hinsichtlich der schnellen Handhabbarkeit im Produktionsprozess durch den schnell aushärtenden organischen Kleber kompensiert wird und die mangelnde Brandfestigkeit des organischen Klebers durch die hohe Brandfestigkeit des anorganischen Klebers ersetzt wird. Beide Kleber sind darüber hinaus in voneinander getrennten Bereichen angeordnet, so dass sie sich einerseits chemisch nicht beeinflussen und andererseits in den Bereichen angeordneten werden können, die für die jeweilige Aufgabe der Kleber besonders geeignet sind.

Weitere Merkmale und Vorteile der Erfindung ergeben sich aus den Unteranprüchen und werden nachfolgend erläutert.

Zur Herstellung eines nichtbrennbaren Gebäudeelementes mit metallischen Deckschichten und einem Dämmkern aus Steinwolle können heute Dämmplatten verwendet werden, die geringste Dickentoleranzen aufweisen. Glatte metallische Deckschichten in Form von Blechen gewährleisten ein vollflächiges Aufliegen auf dem normalerweise unkaschierten nichtbrennbaren Dämmkern aus Steinwollefasem. Werden profilierte Bleche verwendet (Sickengeometrie, Mikrolinierungen, Mikrostrukturen) so ist es vorteilhaft, den Abstand zwischen der Deckschicht und der Oberfläche des Dämmkerns an keiner Stelle größer als 1,1 mm auszubilden.

Mit derartigen Gebäudeelementen können ergänzende Anwendungen im Gebäudebau, insbesondere im Industriehallenbau erschlossen werden, die bislang aufgrund der Einstufung in die Baustoffklasse B1 nicht erreicht wurden. Beispiele sind nichtbrennbar ausgeschriebene Trennwände oder Fassaden, Brandwände, Komplextrennwände und nichtbrennbare Dachkonstruktionen mit dem erfindungsgemäßen Gebäudeelement herstellbar.

Die Kombination der beiden Kleber führt somit zu einem schnellen Verbund zwischen den beiden Werkstoffebenen des Dämmkerns einerseits und der. Deckschicht andererseits bzw. zwischen dem Dämmkern und einer unterhalb der Deckschicht angeordneten Brandschutzplatte. Hierdurch wird die wirtschaftliche Herstellung der Gebäudeelemente ermöglicht. Der zweite Kleber sichert bei direkter Brandbeanspruchung mit Temperaturen bis über 1000°C den Haftverbund und wirkt insbesondere im eingebauten Zustand des Gebäudeelementes.

Die unterschiedlichen Kleber können in Form von Raupen oder Tropfen im Sprüh- oder Walzenverfahren nebeneinander auf die Deckschichten oder den damit zu verklebenden Dämmkern aufgetragen werden.

Als geeignete organische Kleber haben sich solche auf ein- oder mehrkomponentiger Basis erwiesen. Den anorganischen Anteil der Kleber bilden solche Kleber, die den erhöhten Temperaturanforderungen eines Brandversuches bis über 1000°C Stand halten können und in der Regel auf Wasserglas, Zement, Gips oder dergleichen basieren.

Die einzelnen Bestandteile des Gebäudeelementes werden nach Auftrag der Kleber zusammengefügt und in einer kontinuierlichen bzw. diskontinuierlichen Anlage mit zugeführter Wärme ausgehärtet. In einer üblicherweise beheizten Doppelbandanlage oder einer üblicherweise beheizten Presse reagiert zunächst der organische Kleber in kurzer Zeit. Hierbei profitieren ein Komponentenkleber, die mit Wasser abbinden während des Härtevorgangs vom parallel eingesetzten wasserhaltigen anorganischen Kleber. Durch den zeitlich sehr kurzen Abbindevorgang des organischen Klebers können die Gebäudeelemente bereits kurze Zeit nach dem Aushärten des organischen Klebers manuell oder maschinell aus der Produktionsanlage entnommen und in üblicherweise gehandhabt werden. Der anorganische Kleber härtet in der anschließenden Zwischenlagerung der Gebäudeelemente bis zu ihrer Auslieferung vollständig aus. Zu diesem Zeitpunkt hat das Gebäudeelement seine maximale Festigkeit erreicht.

Die derart hergestellten Gebäudeelemente sind trotz des Einsatzes eines anorganischen Klebers schon nach kurzer Zeit handhabbar, ohne den Produktionsablauf der kontinuierlichen bzw. diskontinuierlichen Fertigung zu ändern, insbesondere zu verlangsamen.

Im Brandversuch und bei Realbränden wird sich nur der organische Kleber lösen oder verbrennen. Der anorganische Kleber sichert auch bei Temperaturbelastungen von über 1000°C den notwendigen Verbund zwischen den Deckschichten und dem Dämmkern bzw. den Deckschichten und auf dem Dämmkern angeordneten Brandschufizplatten, wobei eine entsprechende Anordnung von zwei Klebern selbstverständlich auch zwischen diesen Brandschutzplatten und dem Dämmkern vorgesehen sein kann. Derartige Gebäudeelemente können daher nicht nur in lotrechter Ausrichtung, sondern auch in geneigter Ausrichtung im Gebäude verarbeitet werden, so dass hiermit auch Dachkonstruktionen erstellbar sind.

Die voranstehend beschriebenen Gebäudeelemente können auch Deckschichten mit profilierter Oberfläche aufweisen. Bei derartigen Gebäudeelementen hat es sich als vorteilhaft erwiesen, dass in den Bereichen, in denen durch das Aufbringen der profilierten Deckschichten Hohlräume zum Dämmkern entstehen, aufschäumende organische Kleber eingesetzt werden, während die Bereich der Deckschichten, die unmittelbar am Dämmkern anliegen, mit dem anorganische, nicht brennbaren Kleber mit dem Dämmkern verklebt sind.

Die erfindungsgemäße Ausgestaltung eines Gebäudeelementes hat darüber hinaus den Vorteil, dass die Langzeitstabilität eines derartigen Gebäudeelementes wesentlich verbessert wird, so dass die teilweise bei Gebäudeelementen nach dem Stand der Technik zu verzeichnende schnelle Alterung, insbesondere der Verbindung zwischen dem Dämmkern und den Deckschichten nicht auftritt, wodurch ein Verlust der Gesamtfestigkeit vermieden wird. Ferner kann mit dem erfindungsgemäßen Gebäudeelement der Haftverbund zwischen kritischen, beispielsweise extrem glatten oder oxidierten Flächen der Deckschichten verbessert werden.

Weitere Merkmale und Vorteile der Erfindung ergeben sich aus der nachfolgenden Beschreibung der zugehörigen Zeichnung, in der bevorzugte Ausführungsformen eines Gebäudeelementes in geschnitten dargestellter Seitenansicht dargestellt sind. In der Zeichnung zeigen:
- Figur 1: einen Abschnitt einer ersten Ausführungsform eines Gebäudeelementes in geschnitten dargestellter Seitenansicht;
- Figur 2: einen Abschnitt einer zweiten Ausführungsform eines Gebäudeelementes in geschnitten dargestellter Seitenansicht;
- Figur 3: einen Abschnitt einer dritten Ausführungsform eines Gebäudeelementes in geschnitten dargestellter Seitenansicht und
- Figur 4: einen Abschnitt einer Oberfläche eines Dämmkerns der Gebäudeelemente gemäß den Figuren 1 bis 3 mit darauf angeordneten Klebern.

Ein in den Figuren 1 bis 3 dargestelltes Gebäudeelement 1 für die Erstellung von Innenwänden, Aussenwände und/oder Decken bzw. Dächern, vorzugsweise flachen oder gering geneigten Dächern eines Gebäudes besteht aus einer einen Dämmkern bildenden Dämmschicht 2 aus mit einem Bindemittel gebundenen Mineralfasern, insbesondere mit einem Kunstharz gebundenen Steinwolle- und/oder Glaswollefasern, und zumindest einer metallischen Deckschicht 3, die auf einer großen Oberfläche 4 der Dämmschicht 2 angeordnet ist; wobei zwischen der Deckschicht 3 und der Dämmschicht 2 eine Schicht 5 bestehend aus zwei unterschiedlichen Klebern angeordnet ist, mit denen die Deckschicht 3 mit der Dämmschicht 2 verklebt ist.

Die Schicht 5 ist in Bereiche 6 und 7 unterteilt. Im Bereich 6 ist ein organischer Kleber angeordnet, der beispielsweise als zweikomponentiger Polyurethan-Kleber ausgebildet ist und ein schnelles Abbindeverhalten aufweist. Im Bereich 7 ist demgegenüber ein anorganischer Kleber angeordnet, der auf einem mineralischen Bindemittel, wie Wasserglas, Zement, Gips oder dergleichen basiert, so dass er eine hohe Brandfestigkeit aufweist und die Verbindung zwischen der Deckschicht 3 und der Dämmschicht 2 auch bei Temperaturen über 1.000° C über zumindest einen bestimmten Zeitraum gewährleistet.

Der aufschäumend ausgebildete organische Kleber ist im Bereich 6 vollflächig auf der Dämmschicht 2 in einer Dicke von 1 mm aufgetragen, wobei auf der Dämmschicht 2 ca. 0,3 kg/m² Kleber angeordnet ist.

Die Dämmschicht 2 besteht aus großformatigen Mineralfaserplatten. Auf beiden großen Oberflächen 4 der Dämmschicht 2 ist jeweils eine Deckschicht 3 angeordnet, wobei die untere Deckschicht 3 einschalig und die obere Deckschicht 3 doppelschalig ausgebildet ist. Die obere Deckschicht besteht somit aus zwei Metallschalen 8, die miteinander verklebt sind. Zwischen den Metallschalen 8 ist eine Schicht 5 zweier Kleber angeordnet, wobei die Schicht 5 der Schicht 5 zwischen der unteren Deckschicht 3 und der Dämmschicht 2 entspricht.

In Figur 2 ist ein zweites Ausführungsbeispiel eines Gebäudeelementes 1 dargestellt, das sich dadurch von dem Ausführungsbeispiel nach Figur 1 unterscheidet, dass einerseits zwischen der Dämmschicht und der unteren Deckschicht 3 eine Brandschutzplatte 9, beispielsweise eine gips- oder zementgebunden Bauplatte angeordnet ist und andererseits die obere Deckschicht einschalig ausgebildet ist.

Dieses Gebäudeelement 1 weist drei Schichten 5 zweier Kleber auf, die entsprechend dem Ausführungsbeispiel nach Figur 1 in Bereiche 6 und 7 unterteilt sind. In diesen Bereichen 6 bzw. 7 sind wiederum ein organischer und ein anorganischer Kleber angeordnet.

Die beschriebenen Gebäudeelemente 1 weisen Deckschichten 3 auf, die als glatte Blechlagen ausgebildet sind. In Figur 3 ist ein Ausführungsbeispiel mit profilierten Blechlagen als Deckschichten 3 dargestellt, wobei die Blechlagen Sicken 9 aufweisen. Alternative Profilierungen, wie beispielsweise eine Mikrolinierung oder andere Mikrostrukturen sind ebenfalls verwendbar. Im Bereich der Sicken 9 weist die Deckschicht 3 einen größeren Abstand zur Dämmschicht 2 auf. In diesem Bereich 6 ist der organische Kleber angeordnet, während im Bereich 7 zwischen benachbarten Sicken 9 einer Deckschicht 3 anorganischer Kleber angeordnet ist.

Die Blechlagen der beiden Deckschichten 3 bestehen aus verzinkten und/oder eine Zinklegierung aufweisenden Metalltafeln. Alternativ können Blechlagen aus Leichtmetall, insbesondere Aluminium vorgesehen sein.

Die Dämmschicht 2 weist einen Faserverlauf im wesentlichen rechtwinklig zu den großen Oberflächen 4 auf.

In Figur 4 ist die Oberfläche 4 der Dämmschicht 2 als Abschnitt dargestellt. Es ist zu erkennen, dass die beiden Kleber punktförmig in die Bereiche 6 bzw. 7 eingebracht sind. Der punktförmige Auftrag ist durch Säulen 6' bzw. 7' dargestellt, wobei die Säulen 6' den organischen und die Säulen 7' den anorganischen Kleber darstellen.

## Patentansprüche

1. Gebäudeelement für die Erstellung von Innenwänden, Aussenwände und/oder Decken bzw. Dächern, vorzugsweise flachen oder gering geneigten Dächern eines Gebäudes, bestehend aus einer einen Dämmkern bildenden Dämmschicht (2), vorzugsweise aus mit einem Bindemittel gebundenen Mineralfasern, insbesondere mit einem Kunstharz gebundenen Steinwolle- und/oder Glaswollefasern, und zumindest einer vorzugsweise metallischen Deckschicht (3), die auf einer großen Oberfläche (4) der Dämmschicht angeordnet ist, wobei zwischen der Deckschicht (3) und der Dämmschicht (2) eine Schicht (5) eines Klebers angeordnet ist, der die Deckschicht mit der Dämmschicht verbindet,
**dadurch gekennzeichnet,**
**dass** die Schicht (5) aus einem ersten schnell abbindenden Kleber und einem zweiten, bei direkter Brandeinwirkung mit Temperaturen bis über 1.000° C wirksamen Kleber besteht, die in voneinander getrennten Bereichen (6, 7) der Schicht (5) angeordnet sind.

2. Gebäudeelement nach Anspruch 1,
**dadurch gekennzeichnet,**
**dass** der erste Kleber als ein- oder zweikomponentiger organischer Kleber ausgebildet ist.

3. Gebäudeelement nach Anspruch 1,
**dadurch gekennzeichnet,**
**dass** der zweite Kleber zumindest einen anorganischen Bestandteil, beispielsweise auf Basis von Wasserglas, Zement, Gips und/oder anderen anorganischen Bindemitteln aufweist.

4. Gebäudeelement nach Anspruch 1,
**dadurch gekennzeichnet,**
**dass** die Bereiche (6, 7) der Kleber insgesamt eine vollflächige Beschichtung auf der Dämmschicht (2) und/oder einer Zwischenlage zwischen Dämmschicht (2) und Deckschicht (3) ausbilden.

5. Gebäudeelement nach Anspruch 1,
**dadurch gekennzeichnet,**
**dass** die Bereiche (6, 7) der beiden Kleber alternierend angeordnet sind..

6. Gebäudeelement nach Anspruch 1,
**dadurch gekennzeichnet,**
**dass** der erste Kleber aufschäumend ausgebildet ist.

7. Gebäudeelement nach Anspruch 1,
**dadurch gekennzeichnet,**
**dass** die Dämmschicht (2) aus großformatigen Mineralfaserplatten besteht.

8. Gebäudeelement nach Anspruch 6,
**dadurch gekennzeichnet,**
**dass** die Deckschicht (3) aus profilierten, insbesondere eine Sickengeometrie, aufweisenden Blechelementen besteht und der aufschäumende Kleber in jedem Bereich des von der Dämmschicht (2) beabstandeten Abschnitts angeordnet ist, während in jedem auf der Dämmschicht (2) aufliegenden Bereich (6) eine Schicht (5) des zweiten Klebers angeordnet ist.

9. Gebäudeelement nach Anspruch 1,
**dadurch gekennzeichnet,**
**dass** die Kleber in Form von Tropfen und/oder Raupen aufgetragen sind.

## Claims

1. Building element for the erection of interior walls, exterior walls and/or ceilings or roofs, preferably flat roofs or slightly inclined roofs of a building, said building element consisting of a insulating layer (2) forming an insulating core, preferably from mineral fibres bound with a binder, in particular rock wool and/or glass wool fibres bound with an artificial resin, and of at least one, preferably metallic cover layer (3) that is arranged on a large surface (4) of the insulating layer, and a layer (5) of an adhesive being provided between the cover layer (3) and the insulating layer (2) which connects said cover layer to said insulating layer,
**characterized in**
**that** said layer (5) consists of a first quick-setting adhesive and a second adhesive effective under direct influence of fire at temperatures up to and over 1000°C, which adhesives are arranged in areas (6, 7) of the layer (5) which are separated from each other.

2. Building element according to claim 1,
**characterized in**
**that** the first adhesive is formed as a one- or two-component organic adhesive.

3. Building element according to claim 1,
**characterized in**
**that** the second adhesive includes at least one inorganic component, for example on the basis of waterglass, cement, plaster and/or other inorganic binders.

4. Building element according to claim 1,
**characterized in**
**that** the areas (6, 7) of the adhesives altogether form a full-surface coating on the insulating layer (2) and/or an intermediate layer between the insulating layer (2) and the cover layer (3).

5. Building element according to claim 1,
**characterized in**
**that** the areas (6, 7) of the two adhesives are arranged in an alternating fashion.

6. Building element according to claim 1,
**characterized in**
**that** the first adhesive is formed to be foaming.

7. Building element according to claim 1,
**characterized in**
**that** the insulating layer (2) consists of large-format mineral fibre boards.

8. Building element according to claim 6,
**characterized in**
**that** the cover layer (3) consists of profiled sheet metal elements, especially such having a bead geometry, and that the foaming adhesive is arranged in each area of the portion spaced from the insulating layer (2), while in each area (6) that rests on the insulating layer a layer (5) of the second adhesive is arranged.

9. Building element according to claim 1,
**characterized in**
**that** the adhesives are applied in the form of drops and/or beads.

## Revendications

1. Elément de bâtiment pour réaliser des murs intérieurs, murs extérieurs et/ou plafonds ou DES toits, de préférence des toits plats ou à faible inclinaison d'un bâtiment, constitué par une couche isolante (2) formant un noyau isolant, de préférence en fibres minérales liées à un liant, en particulier de fibres de laine minérale et/ou de laine de verre liées à une résine synthétique et par au moins une couche de couverture (3) de préférence métallique qui est placée sur une grande surface (4) de la couche isolante, une couche (5) d'une colle étant placée entre la couche de couverture (3) et la couche isolante (2), couche qui relie la couche de couverture à la couche isolante,
**caractérisé en ce**
**que** la couche (5) est constituée par une première colle qui durcit rapidement et une seconde colle qui est efficace sous l'influence du feu avec des températures jusqu'à plus de 1000° C qui sont placées dans des zones séparées l'une de l'autre (6, 7) de la couche (5).

2. Elément de bâtiment selon la revendication 1,
**caractérisé en ce**
**que** la première colle est configurée comme une colle organique à un ou à deux composants.

3. Elément de bâtiment selon la revendication 1,
**caractérisé en ce**
**que** la seconde colle présente au moins un constituant anorganique, par exemple à base de verre soluble, de ciment, de plâtre et/ou d'autres liants anorganiques.

4. Elément de bâtiment selon la revendication 1,
**caractérisé en ce**
**que** les zones (6, 7) des colles configurent en tout un revêtement sur toute la surface sur la couche isolante (2) et/ou sur une couche intermédiaire entre la couche isolante (2) et la couche de recouvrement (3).

5. Elément de bâtiment selon la revendication 1,
**caractérisé en ce**
**que** les zones (6, 7) des deux colles sont placées en alternance.

6. Elément de bâtiment selon la revendication 1,
**caractérisé en ce**
**que** la première colle est configurée moussante.

7. Elément de bâtiment selon la revendication 1,
**caractérisé en ce**
**que** la couche isolante (2) est constituée par des plaques de fibres minérales de grand format.

8. Elément de bâtiment selon la revendication 6,
**caractérisé en ce**
**que** la couche de recouvrement (3) est constituée par des éléments de tôle profilés, en particulier qui présentent une géométrie de moulure, et la colle moussante est placée dans chaque zone de la section espacée de la couche isolante (2), tandis qu'une, couche (5) de la seconde colle est placée dans chaque zone (6) reposant sur la couche isolante (2).

9. Elément de bâtiment selon la revendication 1,
**caractérisé en ce**
**que** les colles sont appliquées sous forme de gouttes et/ou de chenilles.
